# EUROPÄISCHE PATENTSCHRIFT

(11) **EP 0 067 895 B1**
(45) Veröffentlichungstag und Bekanntmachung des Hinweises auf die Patenterteilung: **30.01.1985**
(21) Anmeldenummer: 81104730.7
(22) Anmeldetag: 19.06.1981
(51) Int. Cl.: B07B 7/083, B07B 11/02, B07B 11/04, B07B 11/06

(54) **Zentrifugalkraftsichter**
Centrifugal sifter
Séparateur centrifuge

(43) Veröffentlichungstag der Anmeldung: 29.12.1982
(73) Patentinhaber: OMYA GmbH, 50968 Köln (DE)
(72) Erfinder: Barthelmess, Ulrich, D-7907 Niederstotzingen (DE)
(74) Vertreter: Kreutz, Karl Jürgen, Dipl.-Ing.

## Beschreibung

Die Erfindung betrifft einen Zentrifugalkraftsichter gemäß dem Oberbegriff des Patentanspruchs 1.

Ein solcher Sichter, wie er aus der DE-A-1 607 631 bereits bekannt ist, dient zum Sichten, d. h. zum Trennen eines Gemisches oder Gemenges von Körnern unterschiedlicher Größe und/oder Form und/oder unterschiedlichen spezifischen Gewichtes in Grobgut bzw. Grobkorn (Korngröße oberhalb eines bestimmten Grenzkorndurchmessers) und in Feingut (Korngröße unterhalb der Grenzkorngröße). Das zu sichtende Korngemenge wird von oben in den Sichtraum (Ringraum zwischen Leitschaufelkranz und Sichtrotor) eingegeben; gleichzeitig strömt von außen Sichtluft durch den Leitschaufelkranz in den Sichtraum, so daß die Sichtluft eine spiralige Bewegung beschreibt: und dabei die Partikel in entsprechende Bewegungsbahnen mitreißt. In dem Sichtraum werden die Partikel den radial gerichteten, einander entgegengesetzten Widerstand- und Zentrifugalkräften ausgesetzt. Für eine bestimmte radiale und axiale Luftgeschwindigkeit ergibt sich eine Grenzkorngröße, für die die beiden Kräfte gleich groß sind.

Die groberen Partikel (größer als Grenzkorn) gelangen dabei früher oder später zum Grobkornauslaß am unteren Ende des Sichtraumes. Das Feinkorn dagegen wird von der Sichtluft mitgerissen, die durch die Kanäle des Sichtrades hindurch nach innen strömt und von einem axial an den Innenraum des Sichtrades anschließenden Feingut-Sichtluft-Auslaß abgesaugt wird. Das Feinkorn wird schließlich von der Sichtluft abgetrennt oder abgeschieden, worauf die Sichtluft erneut in den Sichtlufteinlaß eingegeben, also im Kreislauf geführt werden kann. Derartige Sichter dienen in erster Linie zur Gewinnung von Feingut mit möglichst geringer Korngröße in enger Korngrößenverteilung; erstrebt wird eine obere Korngröße (Grenzkorngröße) von 2 bis 4,um. Dieses sehr feine Korn wird vielfältig benötigt, z. B. als Füllstoff für Kunststoffe und Autoreifen. Das Grobkorn wird für andere Zwecke verwendet oder aber es wird nach einem weiteren Mahlvorgang wiederum Feingut abgezogen.

Für ein wirtschaftliches Arbeiten ist es also sehr wichtig, daß möglichst sämtliches in dem aufgegebenen Korngemenge enthaltenes Feingut beim Durchgang durch den Sichter abgeschieden wird, und zwar bei relativ großer Durchsatzleistung.

Der Erfingdung liegt daher die Aufgabe zugrunde, einen Sichter dieser Art mit höherer Feingutausbringung zu schaffen, wobei die Feingutausbringung einstellbar sein soll. (Die "Feingutausbringung" ist der Anteil des ausgebrachten, also gewonnenen Feingutes an dem insgesamt in dem aufgegebenen Mischgut enthaltenen Feingut.) Die Lösung dieser Aufgabe besteht gemäß der Erfindung darin, daß der Sichter insgesamt um eine horizontale Achse schwenkbar ist. Auf dieser Weise kann - je nach der Schrägstellung - die Verweilzeit des Partikelgemisches in dem Sichtraum eingestellt werden, entsprechend der jeweiligen Korngröße und der Dichte und anderer Einflußgrößen. Bei größerer Verweilzeit wird ein höherer Prozentsatz des in dem Korngemenge enthaltenen Feingutes abgezogen. Femer fallen insbesondere gröbere Partikel der Schwerkraft folgend auf den geneigten Sichtrotor, werden von diesem fortgeschleudert und prallen auf die Leitschaufeln auf. Hierdurch wird neben einem Zerkleinerungseffekt vor allem eine Desagglomeration erreicht, d. h. an Grobkorn anhaftendes Feinkorn wird von dem Grobkorn losgetrennt; dieses Feinkorn wird also mit durch den Sichtrotor hindurch abgezogen ung geht nicht mit dem Grobkorn "verloren". In weiterer Ausgestalltung ist der Sichtrotor an seinen beiden Skirnenden von je einem Abweiserring umgeben. Diese Abweiserringe bewirken eine Vergleichmäßigung der Strömung und damit eine Erhöhung der Trennschärfe. Eine weitere Ausbildung besteht darin, daß für eine universale Verwendbarkeit des Sichters die einzelnen Leitschaufeln in radialer Richtung verschieblich sind. Die Leitschaufeln sind hierzu an ihren beiden Enden in den Gehäusedeckeln in radialer Richtung geführt und in den Führungen einstellbar. Auf diese Weise kann also die radiale Tiefe des Sichtraumes optimal eingestellt werden, derart, daß die Trennzone ziemlich nahe an dem Außendurchmesser des Sichtrotors liegt. Hierdurch ist dafür gesorgt, daß alles Feinkorn in den rotornahen Bereich gelangt und durch die Sichtluft nach innen abgesaugt wird. Bei einer zu weit von Sichtrotor entfernt liegenden Trennzone könnte nämlich Feingut mit dem Grobgut zusammen in den Grobgutauslaß gelangen. Insbesondere kann hierdurch die jeweilige Breite bzw. radiale Erstreckung des Sichtraumes optimal angepaßt werden an die jeweils eingestellte Schrägstellung und damit an die Verweilzeit.

Der erfindungsgemäße Sichter kann mit nur einem einzigen Feingut-Sichtluft-Auslaß versehen sein, eine besondere Ausgestaltung besteht aber darin, daß sich an beiden Stirnseiten des Sichtrotors je ein Feingut-Sichtluft-Auslaß anschließt. Hierdurch wird bei Erhöhung des Feingutausbringens gleichzeitig die Durchsatzleistung vergrößert.

Dank der beidseitigen Feingut-Sichtluft-Auslässe wird der Auslaß-Querschnitt etwa verdoppelt, so daß sich trotz erhöhter Durchsatzleistung eine kleinere Strömungsgeschwindigkeit ergibt. Bei den bisherigen höheren Strömungsgeschwindigkeiten dagegen wird das Feingut so heftig gegen die Wandungen geschleudert, daß es dort haftet, insbesondere, wenn sich erst einmal eine erste Feingutschicht angesetzt hat. Damit verschlechtern sich die Strömungsverhältnisse fortlaufend, was auch eine Verkleinerung der Durchsatzleistung zur Folge hat.

Vor allem aber platzen von Zeit zu Zeit Teile dieser sich lagenweise aufbauenden Ansätze (sogenannte "Eggshells") ab und gelangen so in das Feingut, wodurch dieses unbrauchbar wird oder was jedenfalls zu großen Schwierigkeiten führt. Man hat daher zur Vermeidung dieser Ansätze (Eggshells) die Strömungsgeschwindigkeit begrenzt, damit ist aber auch die Durchsatzleistung begrenzt.

Gemäß einer Weiterbildung wird ein solches Ansetzen von Fein^{g}ut dadurch verhindert, daß die beiden Feingut-Sichtluft-Auslässe im rotornahen Bereich von je einer Kühlkammer umgeben sind. Kühlere Partikel haften weniger leicht an einer gekühlten Oberfläche, Hierbei sind vorteilhaft die Lager der beidseitig gelagerten Sichtrotorwelle in je einer Kühlkammer angeordnet; die Lager werden also gleichzeitig gekühlt, was der Betriebssicherheit und einer langen Lebensdauer der Maschine zugute kommt. Ein Windsichter mit einem Strömungskanal für einen Kühlluftstrom gehtbereits aus der DE-A-1918573 hervor.

Eine weitere Ausgestaltung besteht darin, daß an den Stirnenden des Sichtrotors je eine Labyrinthdichtung vorgesehen ist, die durch je einen Kanal mit je einer der Kühlkammern in Verbindung steht. Durch diese Spülung wird verhindert, daß Grobgut aus dem Sichtraum in die Sichtluft-Feingut-Auslässe (bzw. in den Auslaß) gelangt. Eine Labyrinthdichtung in Verbindung mit einem Windsichter ist bereits in der DE-A-1757582 beschrieben.

Zur näheren Erläuterung wird nachfolgend ein Ausführungsbeispiel anhand der Zeichnung beschrieben Es zeigt:
Fig. 1 einen erfindungsgemäßen Sichter im Längsschnitt;
Fig. 2 den Sichter von oben, links im Querschnitt und rechts in Draufsicht;
Fig. 3 die Einzelheit 111 in Fig. 1, nämlich die Labyrinthdichtung mit Spülluftzufuhr aus der Kühlkammer.

Der Zentrifugalkraftsichter weist ein konzentrisches, im wesentlichen zylindrisches Gehäuse 1 mit einem tangentialen Sichtlufteinlaß 2 auf, in den die Sichtluft in Richtung der Pfeile 20 über die ganze axiale Höhe gleichmäßig eintritt.

Mit radialem Abstand von dem Gehäusemantel ist ein Leitschaufelkranz 9 in dem Gehäuse vorgesehen. Wiederum mit radialem Abstand von dem Leitschaufelkranz 9 ist der Lamellenkranz 11 des Sichtrotors 10 vorgesehen. In den Sichtraum 23 zwischen Leitschaufelkranz 9 und Rotorlamellenkranz 11 wird von oben das zu trennende Korngemenge eingegeben. Und zwar ist in der oberen Gehäusewand ein Ringkanal 22 zum Einblasen des Korngemenges vorgesehen, in den ein Anschlußstutzen 7 einmündet. An der gegenüberliegenden, also unteren Gehäusestirnseite ist ein trichterförmiger Auslaß 8 für Grobkorn vorgesehen.

An beiden Stirnseiten des Sichtrotors sind je ein Auslaß 3, 4 für die mit Feingut beladene Sichtluft in Form eines gebogenen Rohrstückes vorgesehen, deren Durchmesser in etwa dem Rotor-Innendurchmesser entspricht. Gemäß der Erfindung ist der Zentrifugalkraftsichter insgesamt um eine horizontale Achse schwenkbar.

Bei dem vorliegenden Ausführungsbeispiel erstreckt sich die Schwenkachse 30 quer zu der durch die Auslässe 3, 4 bestimmten Ebene, auf etwa der Mitte zwischen den Auslässen 3, 4. Im einzelnen kann die Lagerung dieser Schwenkachse 30 in an sich bekannter Weise ausgeführt sein.

Die Sichtluft-Feingut-Auslässe 3, 4 sind von je einer Kühlkammer 17, 18 umgeben, denen über je einen Auschluß 19 Kühlluft zugeführt wird, wodurch ein Ansetzen von Feingut in den Auslässen verhindert wird. In den Kühlkammern 17, 18 ist auch die durch die gekrümmten Auslässe 3, 4 hindurchgeführt Rotorwelle 10a beidseits in Lagerkonsolen 5, 6 gelagert. Die Lager werden also ebenfalls gekühlt. Aufgrund eines Überdrucks in den Kühlkammern 17, 18 kann kein Feingut in diese eindringen (siehe Pfeile an den Wellendurchführungen). Der Antrieb erfolgt mittels Keilriemenscheibe 12.

Der Sichtrotor 10 ist an beiden Stirnseiten 13, 14 so geöffnet, daß er dicht an die Auslässe 3, 4 anschließt. Zwischen dem Sichtrotor und dem Gehäuse befindet sich jeweils eine Dichtung 15, 16, die planscheibenartig oder labyrinthartig ausgebildet ist. Durch je einen Spülluftkanal 27 wird jeweils Spülluft aus den Kühlkammern 17, 18 zur Abdichtung zwischen Sichtraum 23 und den Auslässen 3, 4 eingeführt (Pfeil 19 in Fig. 3).

Auf der Welle 10a des Sichtrotors sind mit radialen Durchtrittsöffnungen versehene Stützscheiben 24 aufgeschrumpft. Die Rotorenden sind an ihrem Außenumfang von je einem Abweiserring 25, 26 umgeben.

## Patentansprüche

1. Zentrifugalkraftsichter mit einem im wesentlichen zylindrischen, mit einem etwa tangentialen Sichtlufteinlaß (2) versehenen Gehäuse (1), in dem mit radialem Abstand von und zentrisch zu dem Gehäusemantel ein gehäusefester Leitschaufelkranz (9) und mit radialem Abstand nach innen von diesem ein Sichtrotor (10) mit einem radiale Kanäle bildenden Lamellenkranz (11) angeordnet sind, wobei in den zwischen Leitschaufelkranz (9) und Sichtrotor (10) befindlichen Sichtraum oben ein Einlaß (7, 22) für zu sichtendes Korngemenge einmündet und unten aus dem Sichtraum ein Auslaß (8) für Grobkorn ausmündet und sich an den Rotor stirnseitig ein Auslaß (3, 4) für die mit Feingut beladene Sichtluft anschließt, dessen Durchmesser etwa dem Innendurchmesser des Sichtrotors (10) entspricht, und wobei der Sichtlufteinlaß (2) und der Leitschaufelkranz (9) sich über etwa die gleiche axiale Länge wie der Sichtrotor (10) erstrecken, dadurch gekennzeichnet, daß der Sichter insgesamt um eine horizontale Achse schwenkbar ist.

2. Zentrifugalkraftsichter nach Anspruch 1, dadurch gekennzeichnet, daß der Rotor (10) an seinen beiden Stirnenden von je einem Abweiser-Ring (25, 26) umgeben ist.

3. Zentrifugalkraftsichter nach Anspruch 1 oder 2, dadurch gekennzeichnet, daß die Leitschaufeln des Leitschaufelkranzes (9) in ihrem radialen Abstand vom Sichtrohr (10) einstellbar sind.

4. Zentrifugalkraftsichter nach einem der Ansprüche 1 bis 3, dadurch gekennzeichnet, daß sich an beiden Stirnenden des Sichtrotors je ein Feingut-Sichtluft-Auslaß (3, 4) anschließt.

5. Zentrifugalkraftsichter nach einem der Ansprüche 1 bis 4, dadurch gekennzeichnet, daß der Feingut-Sichtluft-Auslaß bzw. beide Feingut-Sichtluft-Auslässe (3, 4) im rotornahen Bereich von je einer Kühlkammer (17, 18) umgeben ist bzw. sind.

6. Zentrifugalkraftsichter nach Anspruch 5, dadurch gekennzeichnet, daß an den Stirnenden des Sichtrotors je eine Labyrinthdichtung vorgesehen ist, die durch je einen Kanal (27) mit je einer der Kühlluftkammern (17, 18) in Verbindung steht.

## Revendications

1. Séparateur à air à force centrifuge comprenant un carter ou logement (1) sensiblement cylindrique, comportant une entrée d'air de séparation (2) sensiblement tangentielle, logement dans lequel sont montés une couronne fixe de palettes directrices (9), à une certaine distance radiale et concentriquement à l'enveloppe du logement, et à une certaine distance radiale vers l'intérieur de cette couronne un rotor de triage (10) comprenant une couronne de lamelles (11) formant des canalisations radiales, une entrée (20) destinée aux grains à séparer et débouchant par le haut dans l'enceinte de séparation prévue entre la couronne de palettes directrices (9) et le rotor de triage (10) et une sortie (8) destinée aux grains grossiers étant raccordée par le dessous à l'enceinte de séparation, et des sorties (3, 4) destinées à l'air de séparation chargé de produits fins se raccordant par leur côté frontal au rotor, sorties dont le diamètre correspond sensiblement au diamètre interne du rotor de triage (10), et la sortie d'air de séparation (2) et la couronne de palettes directrices (9) s'étendant sur sensiblement la même longueur axiale que le rotor de triage (10), caractérisé en ce que le séparateur à air peut pivoter dans son ensemble autour d'un axe horizontal.

2. Séparateur à air à force centrifuge selon la revendication 1, caractérisé en ce que le rotor (10) est entouré à ses deux extrémités frontales par un anneau déflecteur respectif (25, 26).

3. Séparateur à air à force centrifuge selon la revendication 1 ou 2, caractérisé en ce que la distance radiale séparant les palettes directrices de la couronne (9) et le rotor de triage (10) est réglable.

4. Séparateur à air à force centrifuge selon l'une des revendications 1 à 3, caractérisé en ce qu'une sortie d'air de séparation et de produits fins (3, 4) se raccorde à chacune des extrémités frontales du rotor de triage.

5. Séparateur à air à force centrifuge selon l'une des revendications 1 à 4, caractérisé en ce que la sortie d'air de séparation et de produits fins ou les deux sorties d'air de séparation et de produits fins (3, 4) est ou sont entourées dans la zone proche du rotor d'une chambre de refroidissement respective (17, 18).

6. Séparateur à air à force centrifuge selon la revendication 5, caractérisé en ce qu'il est prévu une garniture à labyrinthe respective aux extrémités frontales du rotor de triage, qui sont en liaison par une canalisation respective (27) avec chacune des chambres d'air de refroidissement (17, 18).

## Claims

1. A centrifugal air classifier comprising a substantially cylindrical housing (1), which is provided with an approximately tangential inlet (2) for classifying air and which contains an annular series of guide vanes (9), which is concentric with and radially spaced from the shell of the housing, and a classifying rotor (10), which is radially inwardly spaced from said guide vanes and comprises an annular series of blades (11) defining radial passages, wherein an inlet (72) for a mixture of particles to be classified opens into the classifying space disposed between the guide vanes (9) and the classifying rotor (10), an outlet (8) for coarse particles extends out of the classifying space at the lower end thereof, an outlet (3, 4) for fines-entraining classifying air is provided at the end of the rotor and has a diameter which is approximately as large as the inside diameter of the classifying rotor (10), and the inlet (2) for classifying air and the guide vanes (9) extend approximately over the same axial length as the classifying rotor (10), characterized in that the entire air classifier is pivotally movable about a horizontal axis.

2. A centrifugal air classifier according to claim 1, characterized in that the rotor (10) is surrounded at both ends by respective deflector rings (25, 26).

3. A centrifugal air classifier according to claim 1 or 2, characterized in that the guide vanes (9) are adjustable as regards their radial spacing from the classifying tube (10).

4. A centrifugal air classifier according to any of claim 1 to 3, characterized in that two fines outlets (3, 4) are provided at respective ends of the classifying rotor.

5. A centrifugal air classifier according to any of claims 1 to 4, characterized in that the or each outlet (3, 4) for fines-entraining classifying air is surrounded by a cooling chamber (17, 18) close to the rotor.

6. A centrifugal air classifier according to claim 5, characterized in that two labyrinth glands are provided at respective ends of the classifying rotor and are connected by respective passages (27) to respective cooling air chambers (17, 18).
